# FASCICULE DE BREVET EUROPEEN

(11) **EP 0 551 777 B1**
(45) Date de publication et mention de la délivrance du brevet: **20.11.1996**
(21) Numéro de dépôt: 92403335.0
(22) Date de dépôt: 09.12.1992
(51) Int. Cl.: H01H 50/64, H01H 50/32

(54) **Appareils interrupteurs à commande électromagnétique et manuelle**
Schaltgeräte für elektromagnetische und manuelle Betätigung
Switch apparatus for electromagnetic and manual control

(30) Priorité: 14.01.1992 FR 9200295
(43) Date de publication de la demande: 21.07.1993
(73) Titulaire: HAGER ELECTRO S.A., F-67210 Obernai (FR)
(72) Inventeur: Dinckel, Lucien, F-67000 Strasbourg (FR)
(74) Mandataire: Bernasconi, Jean

(56) Documents cités:
- CH-A- 640 081
- FR-A- 2 383 480
- FR-A- 2 533 068
- FR-A- 2 646 012

## Description

La présente invention concerne des appareils interrupteurs à commande électromagnétigue et manuelle, tels que relais, contacteur ou contacteur jour-nuit, comprenant, à l'intérieur d'un boîtier :
- un circuit magnétique à électro-aimant fixe et armature mobile ;
- au moins un circuit auxiliaire de commande destiné à alimenter ce circuit magnétique et établi entre des bornes auxiliaires ;
- au moins un circuit intérieur de travail qui est établi entre deux bornes principales et sur lequel sont intercalés au moins un organe de contact fixe et un organe de contact mobile, lequel organe de contact mobile est porté par un support mobile et est propre à coopérer avec l'organe de contact fixe, sous l'effet de l'actionnement du support mobile par l'armature mobile du circuit magnétique lorsque l'electro-aimant est mis sous tension par l'intermédiaire du circuit auxiliaire, des premiers moyens de rappel élastique étant prévus pour le retour du support mobile lorsque l'électro-aimant n'est plus sous tension;
- un bouton dit "de dérogation" capable d'occuper trois positions, dans chacune desquelles il est maintenu par des moyens de retenue, à savoir une position "Automatique" où ce bouton est sans action aussi bien sur le circuit auxiliaire que sur le support mobile qui peut ainsi être amené d'une position de repos à une position active de fin de course par l'armature mobile du circuit magnétique lorsque l'électro-aimant est mis sous tension, une position "Arrêt" où le bouton provoque l'interruption du circuit auxiliaire de commande et neutralise ainsi le circuit magnétique, et une position "Manuelle" où le bouton provoque mécaniquement le déplacement de l'organe de contact mobile vers la même position que celle qui serait obtenue par l'actionnement de l'électro-aimant.

Des seconds moyens élastiques de rappel, optionnels, peuvent être agencés pour ramener le bouton de dérogation de sa position "Manuelle" à sa position "Automatique" lorsque les moyens de retenue du bouton en position "Manuelle" sont mis hors d'action par le déplacement de l'armature mobile dû à la mise sous tension de l'électro-aimant.

On connaît déjà des appareils de ce type (FR-A-2 383 480, FR-A-2 484 694 et FR-A-2 533 068 (l'art antérieur le plus proche)), dans lesquels la fermeture et l'ouverture des ponts de contact sont effectuées par un mécanisme complexe comprenant d'une part une palette ou une culasse solidaire de l'armature de l'électro-aimant, qui décrit un mouvement angulaire sous l'action de ce dernier, et d'autre part un coulisseau sur lequel agit la palette ou la culasse pour transmettre le mouvement de l'armature à un support de pont de contact solidaire dudit coulisseau.

D'une manière générale, la cinématique des appareils connus est compliquée et est d'autant plus perfectible qu'elle nécessite un certain nombre d'articulations, d'axes de rotation, de paliers, de pièces encliquetables, d'asymétries et de porte-à-faux, ce qui, outre les coûts liés au grand nombre de pièces et à leur montage, non seulement pénalise la transmission de l'action de l'électro-aimant, ou force résultante, mais aussi est une source de pannes.

L'invention a donc pour objectif de proposer un nouvel agencement de ce type d'appareils, améliorant le fonctionnement et l'efficacité de ces appareils, avec un nombre de pièces réduit. Un autre objectif de l'invention est de diminuer les coûts de fabrication de ces appareils, tout en les rendant plus fiables et moins volumineux.

Un autre objectif de l'invention est de fournir un appareil qui puisse être décliné en diverses variantes correspondant à des tensions de commande différentes et/ou à des nombres et positions différents des contacts du ou des circuits de travail.

Un autre objectif de l'invention est de fournir un appareil qui puisse être aisément adapté à la commande de plusieurs circuits de travail.

A cette fin, l'appareil interrupteur tel que défini au début est caractérisé en ce que :
- l'électro-aimant, avec son armature fixe, est solidaire d'une carcasse de support en matériau isolant électriquement, ayant une base et un sommet, l'armature mobile de l'électro-aimant étant située, de préférence, du côté du sommet de la carcasse de support, et agencée de manière à pouvoir décrire un mouvement rectiligne parallèle au plan médian reliant la base au sommet de la carcasse, lequel plan est sensiblement confondu avec le plan médian du boîtier de l'appareil ;
- à son sommet, la carcasse de support comporte des moyens de guidage du bouton de dérogation qui sont agencés de manière à permettre au bouton d'être déplacé dans ledit plan transversalement à la direction de déplacement de l'armature mobile pour atteindre les trois positions susdites ;
- à sa base, la carcasse de support comporte des lames de contact élastiques destinées à assurer le raccordement du circuit auxiliaire de commande aux bornes auxiliaires, l'une au moins de ces lames de contact étant sollicitable dans le sens du sectionnement du circuit auxiliaire, par un organe ou poussoir de commande, qui est déplacé sous l'action directe du bouton de dérogation lorsque ce dernier est amené en position "Arrêt" ;
- le susdit support mobile est un coulisseau, en matériau électriquement isolant, formant, avec l'armature mobile, un cadre, entourant sensiblement l'ensemble formé par la carcasse de support et le circuit magnétique, de façon à présenter des parties supérieure et inférieure parallèles à la direction de déplacement du bouton de dérogation, la partie supérieure, qui peut être formée par le coulisseau ou l'armature mobile, étant située sous le bouton de dérogation, tandis que sa partie inférieure porte un ou plusieurs ponts de contact, le coulisseau et la carcasse étant conformés de façon que le coulisseau puisse se déplacer en translation par rapport à la carcasse ;
- à sa partie tournée vers la partie supérieure du cadre coulissant, le bouton de dérogation présente un relief à rampe destiné à coopérer avec un relief à rampe correspondant prévu sur ladite partie supérieure, lorsque le bouton est amené en position "Manuelle", de façon à déplacer le cadre dans le sens de la fermeture du circuit magnétique et à le maintenir dans cette position.

On obtient ainsi un dispositif très avantageux ne recourant qu'à des mouvements de translation dans deux directions, une direction parallèle au plan médian de l'appareil pour l'actionnement des contacts principaux et auxiliaires et une direction transversale à la précédente pour le déplacement du bouton de dérogation.

De préférence, le cadre peut être agencé de façon à être freiné dans sa fin de course active, par les lames de contact élastiques du circuit auxiliaire qui font ainsi office d'amortisseur.

De préférence, la partie inférieure du coulisseau a sensiblement la forme d'une plaque parallèle au plan médian de la carcasse, qui comporte, sur chacune de ses deux faces planes, une partie centrale en saillie venant de moulage et délimitant un logement pour un pont de contact et son ressort de pression, et qui est conçue pour pouvoir coulisser dans une partie de fond du boîtier, tandis que la carcasse de support s'appuie sur ladite partie de fond, le maintien de l'ensemble circuit magnétique et coulisseau étant complété par la complémentarité de forme entre le boitier d'appareil et cet ensemble.

Suivant l'invention, les moyens de guidage du bouton de dérogation peuvent former deux glissières parallèles dans lesquelles viennent s'encliqueter des saillies de guidage prévues sur les côtés du bouton de dérogation. Au voisinage de leur partie centrale, ces glissières peuvent présenter chacune un relief destiné à coopérer avec lesdites saillies de guidage pour déterminer une zone de franchissement forcé entre les zones correspondant aux positions "Arrêt" et "Automatique" du bouton de dérogation. Au voisinage de l'extrémité des glissières, opposée à la zone correspondant à la position "Arrêt", la carcasse peut porter des moyens d'appui pour un ressort faisant office de deuxièmes moyens élastiques de rappel.

De préférence, pour chaque lame de contact sectionneuse d'un circuit auxiliaire, on peut prévoir un poussoir guidé par une extrémité dans un trou pratiqué dans le sommet de la carcasse, cette extrémité du poussoir étant sollicitable par un profil de rampe ménagé à la partie inférieure du bouton de dérogation, et dont l'autre extrémité est en prise avec la lame de contact élastique qui fait office de moyen élastique de rappel.

De manière particulièrement judicieuse, les lames de contact élastiques peuvent avoir sensiblement la forme d'un U et être enclipsées à la base de la carcasse par leur extrémité coudée, de façon à présenter une branche inférieure parallèle au, et située du côté du, fond du boîtier et une branche supérieure parallèle à la précédente et plus éloignée dudit fond, les deux branches ayant tendance à s'éloigner l'une de l'autre et l'extrémité de la branche supérieure s'appliquant élastiquement contre un contact fixe auxiliaire relié à une borne auxiliaire. Dans le cas d'une lame sectionneuse de circuit que le poussoir doit éloigner de son contact fixe pour ouvrir le circuit auxiliaire, le poussoir est en prise avec la branche supérieure. Les lames de contact élastiques sont reliées électriquement à l'électro-aimant par leur partie coudée ou par une patte prolongeant celle-ci.

De préférence, on prévoit au moins deux lames de contact élastiques disposées d'un même côté, ou en diagonale de part et d'autre, du plan médian du boîtier.

Dans un mode de réalisation particulièrement avantageux de l'invention, l'appareil interrupteur peut comprendre des moyens de redressement du courant alternatif d'alimentation de l'électro-aimant. Dans ce cas, les branches inférieures et supérieures des lames de contact élastiques en forme de U peuvent servir très avantageusement au pontage des moyens de redressement, par simple contact élastique, par exemple avec les conducteurs des composants électroniques ou avec des pistes de contact d'un circuit imprimé.

Pour le redressement du courant, l'appareil interrupteur peut inclure par exemple, intercalés dans le circuit auxiliaire, des composants ou des circuits imprimés destinés à assurer l'alimentation de l'électro-aimant en courant redressé. De préférence alors, le fond du boîtier comporte des moyens pour recevoir les plaques de circuit imprimé, disposées de façon à assurer le susdit pontage par les lames de contact ; ce pontage est notamment assuré par les branches inférieures des lames en forme de U, mais peut en cas de besoin être également assuré par des branches supérieures de ces lames qui peuvent alors comporter avantageusement un prolongement dirigé vers le fond du boîtier et/ou par une patte de contact d'une borne auxiliaire, tandis que certaines lames de contact élastiques peuvent présenter une patte latérale pour assurer une liaison électrique avec une lame juxtaposée.

De façon avantageuse, le coulisseau est réalisé d'une seule pièce, notamment par moulage, et peut même incorporer un moyen d'indication de sa position d'actionnement visible de l'extérieur du boîtier.

L'invention va être maintenant décrite plus en détail à l'aide d'un mode de réalisation donné à titre d'exemple et se référant au dessin annexé, dans lequel :
- la figure 1 est une représentation schématique en éclaté de ce mode de réalisation, montrant les éléments constitutifs en perspective,
- la figure 2 est une représentation schématique en éclaté de l'ensemble circuit magnétique-coulisseau de la figure 1, également en perspective ;
- la figure 3 est une vue en perspective de l'ensemble de la figure 2 une fois monté ;
- la figure 4 montre en perspective l'ensemble de la figure 3 en place dans le fond du boîtier de la figure 1, avec cependant des lames de contact élastiques de modèles différents ;
- la figure 5 est une vue en perspective du socle du boîtier de l'appareil selon l'invention, avec représentation partielle en traits interrompus ; et
- la figure 6 représente une vue en coupe par le plan médian de l'appareil monté avec une variante de contacts fixes.

L'appareil interrupteur représenté à la figure 1 comprend un boîtier modulaire formé d'un capot 1 et d'un socle ou fond 2 comportant des moyens de clipsage usuels 3 et 4 pour assurer la fixation de l'appareil sur un rail de support usuel non représenté.

L'appareil interrupteur comporte quatre bornes de puissance ou bornes principales 5 montées par emboîtement dans le fond 2. Les bornes principales 5 se font face deux à deux de part et d'autre du plan médian longitudinal du boîtier et se prolongent vers l'intérieur du boîtier par des lames 6 dont les extrémités libres forment chacune un organe de contact fixe 7, et qui s'emboîtent par coulissement dans une rainure 8 du fond 2. Selon la destination de l'appareil, on peut bien entendu ne prévoir qu'un seul jeu de bornes et contacts fixes ou plus de deux jeux, le boîtier étant dans ce dernier cas plus large.

Les lames 6 peuvent être agencées pour former des contacts 7 supérieurs (figure 6), normalement en contact avec le contact mobile (décrit ci-après) au repos ou bien, comme représenté sur la figure 1, des contacts 7 inférieurs normalement éloignés du contact mobile au repos.

On peut voir que les petits côtés 9 et 10 perpendiculaires audit plan médian, du capot 1, présentent des épaulements successifs 11 et 12. Les épaulements 11 viennent recouvrir les bornes de puissance 5 tout en assurant un accès à celles-ci, tandis que chacun des épaulements 12 reçoit une borne auxiliaire 13, également accessible de l'extérieur, avec une ou des pattes de contact fixes 13a ou 13b dirigées vers le fond du boîtier (vers le bas des figures).

Le capot 1 et le fond ou socle 2 s'assemblent par emboîtement élastique 14 et 15, éventuellement complété par collage ou soudage.

On se réfère maintenant principalement aux figures 2 et 3 pour la description de la partie active de l'appareil interrupteur de la figure 1.

Celle-ci comprend en premier lieu un circuit magnétique à électro-aimant fixe 16 et armatures fixe 17 et mobile 18. L'électro-aimant 16 est monté sur une carcasse de support 19 formée de deux parties distinctes en matière plastique, une base 19a et un sommet 19b. L'armature mobile 18 peut se déplacer en translation parallèlement au plan médian reliant le sommet et la base de cette carcasse 19, lequel plan est confondu avec le plan médian du boîtier.

Elle comprend en second lieu un circuit auxiliaire de commande comportant principalement des lames de contact élastiques 20 enclipsées sur la base 19a de la carcasse 19. A la figure 2, deux lames 20 sont représentées montées sur la base 19a, deux autres étant représentées séparément. Elles ont essentiellement une forme en U avec une patte de soudure 21 au voisinage de leur partie coudée 22 pour la liaison électrique avec la bobine de l'électro-aimant et deux branches supérieure 23 et inférieure 24, les branches supérieures 23 étant élastiquement au contact des pattes de contact 13a des bornes auxiliaires 13. Différents modèles de lames de contact seront décrits plus loin.

En troisième lieu, il est prévu un porte-contacts mobile destiné à ouvrir ou fermer un ou des circuits intérieurs de travail ou circuits de puissance (2 dans le cas représenté) établis entre les bornes principales 5 et comprenant notamment les contacts fixes 7. Le porte-contacts ou support mobile est un coulisseau 25 en forme de cadre en matière plastique, qui entoure sensiblement l'ensemble carcasse-circuit magnétique et qui est capable de se déplacer en translation sous l'action de l'armature mobile 18 dont il est solidarisé par une liaison par emboîtement par tenon 26 et mortaise 27, contre l'action d'un ressort de rappel 58. Le coulisseau 25 comporte deux montants 28 parallèles aux petits côtés du boîtier et réunis au voisinage de leurs extrémités supérieures (c'est-à-dire côté sommet du boîtier) par une traverse plane 29 parallèle au fond du boîtier et présentant à sa face inférieure le tenon 26. A sa base (c'est-à-dire côté fond 12 du boîtier), le cadre est fermé par une partie 30 en forme de plaque qui est parallèle au plan médian et qui porte sur chacune de ses faces verticales une partie centrale en saillie 31 présentant un logement 32 pour des pièces conductrices faisant office de contacts mobiles ou ponts de contact 33. Ceux-ci sont maintenus dans leur logement 32 par un ressort de pression 34 que l'on place dans le logement 32 au-dessus du pont de contact 33, avant la mise en place du pont.

La partie centrale en saillie 31 est surmontée d'une mortaise 35 prévue pour le montage d'une pièce portant un ou des ponts de contact supplémentaires (cas non représenté) dans le cas où il est prévu plus de deux circuits de puissance comme mentionné plus haut.

En quatrième lieu, il est prévu un bouton de dérogation 36 qui est guidé en translation (dans le plan médian du boîtier et transversalement à la direction de déplacement du coulisseau 25) par rapport au boîtier dont il émerge par une fenêtre 37. Ce bouton 36 est capable d'occuper trois positions dans lesquelles il est maintenu par des moyens de retenue, à savoir une position centrale "Automatique" (cas représenté sur les figures) et deux positions latérales "Arrêt" et "Manuelle". Dans la position "Automatique", le bouton 36 est sans action aussi bien sur le circuit auxiliaire que sur le coulisseau 25 qui peut ainsi être amené d'une position de repos à une position active de fin de course par l'armature mobile 18 lorsque l'électro-aimant 16 est mis sous tension. Dans la position "Arrêt", le bouton 36 provoque la coupure du circuit auxiliaire d'une façon qui va être détaillée ci-après et neutralise ainsi le circuit magnétique. Dans la position "Manuelle", le bouton 36 provoque mécaniquement l'appui des ponts de contact 33 sur les contacts fixes 7.

Il est prévu enfin un ressort de rappel 38 qui est agencé pour ramener le bouton 36 de sa position "Manuelle" à sa position "Automatique" lorsque des moyens de retenue du bouton à la position "Automatique" sont mis hors d'action par le déplacement de l'armature mobile 18 dû à la mise sous tension de l'électro-aimant 16.

Suivant l'invention, le bouton de dérogation 36 est maintenu et guidé en translation dans deux pontets 39 formant glissières prévus au sommet 19b de la carcasse de support 19 de part et d'autre du plan médian de celle-ci et dans lesquels le bouton 36 est encliqueté par des saillies de guidage 40 prévues sur ses côtés. En leur centre, les pontets 39 présentent chacun un relief 41 dirigé vers le bas à partir de la branche supérieure du pontet. Les reliefs 41 forment un point de franchissement forcé et un moyen de retenue élastique entre les positions "Arrêt" et "Automatique".

Pour sa part, le coulisseau 25 présente au centre de sa traverse 29 un relief 42 muni d'une rampe 43 destinée à coopérer avec un relief à rampe complémentaire 72 du bouton 36 lorsque celui-ci est amené en position "Manuelle", de telle façon que le coulisseau soit directement sollicité vers la position de fermeture du circuit de travail. Dans cette position, le bouton 36 comprime le ressort de rappel 38 placé entre une saillie 44 du bouton et un béquet 45 porté par une crosse 46 solidaire du sommet 19b de la carcasse de support 19.

Enfin, l'ouverture du circuit auxiliaire lorsque le bouton 36 est en position "Arrêt" est assurée par un poussoir 47 qui est monté entre le sommet 19b de la carcasse de support 19 dans lequel il peut coulisser par une extrémité 48 de moindre diamètre, un trou 49 étant prévu à cet effet dans la carcasse, et la branche supérieure 23 d'une lame de contact 20. Le contact entre le poussoir 47 et la lame de contact 20 est assuré grâce à l'autre extrémité 50, de moindre diamètre, du poussoir 47, qui est en prise dans un trou 51 pratiqué dans la branche supérieure 23 de la lame de contact 20. Le bouton de dérogation présente quant à lui une rampe 52 conçue pour déplacer le poussoir 47 dans le sens de l'écartement de la branche supérieure 23 de son contact, par action sur l'extrémité 48 du poussoir 47.

Dans le cas représenté, on a aussi prévu un actionnement analogue par poussoir lorsque le bouton de dérogation 36 est en position "Manuelle".

Le coulisseau 25 intègre en outre un moyen d'indication 53 visible de l'extérieur à travers un hublot 54 placé dans une cavité 55 pratiquée dans le sommet du capot 1. Ce moyen d'indication 53 présente deux couleurs différentes pour indiquer respectivement la fermeture et l'ouverture du circuit intérieur de travail.

Comme on le voit plus particulièrement à la figure 5, le socle 2 du boitier comprend principalement un double fond 56 interrompu dans la partie médiane du fond pour laisser le passage aux contacts mobiles 33. De part et d'autre de cette partie centrale, le double fond 56 présente une rainure 57 parallèle audit fond 2, dans laquelle s'insère la partie inférieure 30 du coulisseau 25 lors du montage de l'ensemble. Le coulisseau 25 peut coulisser dans cette rainure contre ou par l'action de son ressort de rappel 58 qui est maintenu par un doigt 59 prévu sur le fond 2 du boîtier. Des moyens de positionnement supplémentaires peuvent être prévus, par exemple des plaques de positionnement 60 et/ou un relief 61 du coulisseau 25 s'adaptant dans une partie en T 62 de la rainure 57.

De son côté, l'ensemble carcasse-circuit magnétique repose sur des butées 63 du fond 2 qui peut aussi présenter des moyens de positionnement 64.

On obtient ainsi un dispositif très avantageux ne recourant qu'à des mouvements de translation dans deux directions, une direction parallèle au plan médian de l'appareil pour l'actionnement des contacts principaux et auxiliaires et une direction transversale à la précédente pour le déplacement du bouton de dérogation.

Selon les besoins, on peut utiliser divers modèles de lames de contact, à savoir lames en U à extrémités de branche simples, à prolongement coudé à angle droit 70 sur la branche supérieure ou inférieure et/ou encore à patte latérale 71 pour une liaison avec une lame juxtaposée.

On comprend qu'en modifiant la tension de commande de l'électro-aimant par un bobinage adapté, en modifiant le nombre ou la forme des contacts du ou des circuits auxiliaires, ou en modifiant le nombre, le type ou la forme des contacts fixes ou mobiles du ou des circuits principaux, on peut réaliser une gamme complète d'appareils sur la base de l'invention, défini dans la revendication 1.

## Revendications

1. Appareil interrupteur à commande électromagnétique et manuelle, tel que relais, contacteur ou contacteur journuit, comprenant, à l'intérieur d'un boîtier (1,2) :
- un circuit magnétique à électro-aimant fixe (16) et armature mobile (18) ;
- au moins un circuit auxiliaire de commande destiné à alimenter ce circuit magnétique et établi entre des bornes auxiliaires (13) ;
- au moins un circuit intérieur de travail qui est établi entre deux bornes principales (5) et sur lequel sont intercalés au moins un organe de contact fixe (7) et un organe de contact mobile (33), lequel organe de contact mobile est porté par un support mobile (25) et est propre à coopérer avec l'organe de contact fixe (7), sous l'effet de l'actionnement du support mobile (25) par l'armature mobile (18) du circuit magnétique lorsque l'électro-aimant (16) est mis sous tension par l'intermédiaire du circuit auxillaire ;
- des premiers moyens de rappel élastique (58) étant prévus pour le retour du support mobile (25) lorsque l'électro-aimant (16) n'est plus sous tension ;
- un bouton (36) dit "de dérogation" capable d'occuper trois positions, dans chacune desquelles il est maintenu par des moyens de retenue, à savoir une position "Automatique" où ce bouton (36) est sans action aussi bien sur le circuit auxiliaire que sur le support mobile (25) qui peut ainsi être amené d'une position de repos à une position active de fin de course par l'armature mobile (18) du circuit magnétique lorsque l'électro-aimant (16) est mis sous tension, une position "Arrêt" où le bouton (36) provoque l'interruption du circuit auxiliaire de commande et neutralise ainsi le circuit magnétique, et une position "Manuelle" où le bouton (36) provoque mécaniquement le déplacement de l'organe de contact mobile (35) vers la même position, par rapport à l'organe de contact fixe (7), que celle qui serait obtenue par l'actionnement de l'électro-aimant (16);
caractérisé en ce que :
- l'électro-aimant (16), avec son armature fixe (17), est solidaire d'une carcasse de support (19) en matériau isolant électriquement, ayant une base et un sommet, l'armature mobile (18) de l'électro-aimant (16) étant agencée de manière à pouvoir décrire un mouvement rectiligne parallèle au plan médian reliant la base au sommet de la carcasse (19), lequel plan est sensiblement confondu avec le plan médian du boîtier de l'appareil ;
- à son sommet, la carcasse de support (19) comporte des moyens de guidage (39) du bouton de dérogation (36) qui sont agencés de manière à permettre au bouton (36) d'être déplacé dans ledit plan transversalement à la direction de déplacement de l'armature mobile (18) pour atteindre les trois positions susdites ;
- à sa base, la carcasse de support (19) comporte des lames de contact élastiques (20) destinées à assurer le raccordement du circuit auxiliaire de commande aux bornes auxiliaires (13), l'une au moins de ces lames de contact (20) étant sollicitable dans le sens du sectionnement du circuit auxiliaire, par un organe ou poussoir de commande (47), qui est déplacé sous l'action directe du bouton de dérogation (36) lorsque ce dernier est amené en position "Arrêt" ;
- le susdit support mobile (25) est un coulisseau, en matériau électriquement isolant, formant, avec l'armature mobile (18), un cadre, entourant sensiblement l'ensemble formé par la carcasse de support (19) et le circuit magnétique, de façon à présenter des parties supérieure et inférieure (29, 30) parallèles à la direction de déplacement du bouton de dérogation (36), la partie supérieure (29) étant située sous le bouton de dérogation (36), tandis que la partie inférieure (30) porte un ou plusieurs ponts de contact (33), le coulisseau (25) et la carcasse (19) étant conformés de façon que le coulisseau puisse se déplacer en translation par rapport à la carcasse;
- à sa partie tournée vers la partie supérieure (29), le bouton de dérogation (36) présente un relief à rampe (72) destiné à coopérer avec un relief à rampe (43) correspondant prévu sur ladite partie supérieure (29), lorsque le bouton (36) est amené en position "Manuelle", de façon à déplacer le coulisseau (25) dans le sens de la fermeture du circuit intérieur de travail, puis à le maintenir dans cette position.

2. Appareil interrupteur selon la revendication 1, caractérisé en ce que la partie inférieure (30) du coulisseau (25) a sensiblement la forme d'une plaque parallèle au plan médian de la carcasse (19), qui comporte, sur chacune de ses deux faces planes, une partie centrale (31) en saillie venant de moulage et délimitant un logement (32) pour un pont de contact (33) et son ressort de pression (34) et qui est conçue pour pouvoir coulisser dans une partie de fond du boîtier, tandis que la carcasse de support (19) s'appuie sur ladite partie de fond, le maintien de l'ensemble circuit magnétique et coulisseau étant complété par la complémentarité de forme entre le boîtier d'appareil et cet ensemble.

3. Appareil interrupteur selon la revendication 1 ou 2, caractérisé en ce que les moyens de guidage (39) du bouton de dérogation (36) forment deux glissières parallèles dans lesquelles viennent s'encliqueter des saillies de guidage (40) prévues sur les côtés du bouton de dérogation (36), en ce qu'au voisinage de leur partie centrale, les glissières (39) présentent chacune un relief (41) destiné à coopérer avec lesdites saillies de guidage (40) pour déterminer une zone de transition à force mais élastique entre les zones correspondant aux positions "Arrêt" et "Automatique" du bouton de dérogation (36) et en ce qu'au voisinage de l'extrémité des glissières (39) opposée à la zone correspondant à la position "Arrêt", la carcasse (19) porte des moyens d'appui pour un ressort (38) faisant office de deuxièmes moyens élastiques de rappel pour ramener le bouton de dérogation (36) de sa position "Manuelle" à sa position "Automatique" lorsque les moyens de retenue du bouton en position "Manuelle" sont mis hors d'action par le déplacement de l'armature mobile (18) dû à la mise sous tension de l'électro-aimant (16).

4. Appareil interrupteur selon l'une quelconque des revendications 1 à 3, caractérisé en ce que, pour chaque lame de contact (20) sectionneuse d'un circuit auxiliaire, il est prévu un poussoir (47) guidé par une extrémité (48) dans un trou (49) pratiqué dans le sommet de la carcasse (19), cette extrémité du poussoir étant sollicitable par un profil de rampe (52) ménagé à la partie inférieure du bouton de dérogation (36), et dont l'autre extrémité (50) est en prise avec la lame de contact élastique (20) qui fait office de moyen élastique de rappel.

5. Appareil interrupteur selon l'une quelconque des revendications 1 à 4, caractérisé en ce que les lames de contact élastiques (20) ont sensiblement la forme d'un U et sont enclipsées à la base de la carcasse (19) par leur extrémité coudée de façon a présenter une branche inférieure (24) parallèle au, et située du côté du, fond (2) du boîtier et une branche supérieure (23) parallèle à la précédente et plus éloignée dudit fond (2), les deux branches (23, 24) ayant tendance à s'éloigner l'une de l'autre, en ce que l'extrémité de la branche supérieure (23) s'applique élastiquement contre un contact fixe auxiliaire relié à une borne auxiliaire (13), en ce que, dans le cas d'une lame sectionneuse de circuit, une extrémité (50) de poussoir (47) est en prise avec la branche supérieure (23) et en ce que la lame de contact (20) est reliée électriquement à l'électro-aimant (16) au voisinage de sa partie coudée (22).

6. Appareil interrupteur selon la revendication 5, caractérisé en ce que les lames de contact élastiques (20) sont agencées pour assurer un freinage du coulisseau (25) formant le support mobile.

7. Appareil interrupteur selon l'une quelconque des revendications 1 à 6, caractérisé en ce que le coulisseau (25) est réalisé d'une seule pièce, notamment par moulage, et incorpore un moyen (53) d'indication de sa position, visible de l'extérieur du boîtier.

## Patentansprüche

1. Schaltgerät für elektromagnetische und manuelle Betätigung, wie zum Beispiel Relais, Impulsgeber, oder Tag-Nacht-Schalter, welches innerhalb eines Gehäuses (1, 2) folgendes aufweist:
- einen Magnetkreis mit einem festen Elektromagneten (16) und einer beweglichen Armierung (18);
- mindestens einen Betriebsstromkreis, welcher diesen Magnetkreis versorgt und zwischen Hilfsklemmen (13) angeordnet ist;
- mindestens einen inneren Arbeitakreis, welcher zwischen zwei Hauptklemmen (5) angeordnet ist und in den mindestens ein festes Kontaktorgan (7) und ein bewegliches Kontaktorgan (33) eingesetzt ist, wobei das bewegliche Kontaktorgan von einem beweglichen Träger (25) gehalten wird und mit dem festen Kontaktorgan (7) unter der Wirkung der Betätigung der beweglichen Armierung (18) des Magnetkreises mit dem beweglichen Trägers (25) zusammenarbeitet, wenn der Elektromagnet mit Hilfe des Betriebsstromkreises unter Spannung gesetzt wird;
- wobei erste elastische Rückzugsmittel (58) für den Rückzug des beweglichen Trägers (25) vorgesehen sind, wenn der Elektromagnet (16) nicht mehr unter Spannung steht;
- einen sogenannten "Verstellknopf" (36), welcher drei Positionen einnehmen kann, in denen er jeweils durch Arretierungsmittel gehalten wird, das heißt eine "automatische" Position, in der der Verstellknopf (36) weder auf den Betriebsstromkreis noch auf den beweglichen Träger (25) einwirkt, der auf diese Weise mit Hilfe der mobilen Armierung (18) des Magnetkreises aus einer Ruhestellung in eine aktive Endposition bewegt werden kann, wenn der Elektromagnet (16) unter Spannung gesetzt wird, und eine "Haltstellung", in der der Verstellknopf (36) die Unterbrechung des Betriebsstromkreises bewirkt und auf diese Weise den Magnetkreis neutralisiert, sowie eine "manuelle" Position, in der der Verstellknopf (36) mechanisch die Verschiebung des beweglichen Kontaktorgans (35) in die gleiche Position gegenüber dem festen Kontaktorgan (7) bewirkt, wie diejenige, welche durch die Betätigung des Elektromagneten (16) erreicht würde,
**dadurch gekennzeichnet, daß**
- der Elektromagnet (16) zusammen mit seiner festen Armierung (17) mit einem Trägergestell (19) aus einem elektrisch isolierenden Material fest verbunden ist, welches eine Basis und einen Kopfteil aufweist, wobei die mobile Armierung (18) des Elektromagneten (16) so angeordnet ist, daß sie eine geradlinige Bewegung parallel zu der Mittelebene durchführen kann, welche die Basis mit dem Kopfteil des Trägergetells (19) verbindet, wobei diese Ebene weitgehend mit der Mittelebene des Gerätegehäuses zusammenfällt;
- daß das Trägergestell (19) an seinem Kopfteil Führungsmittel (39) für den Verstellknopf (36) aufweist, die so ausgeführt sind, daß dieser Verstellknopf (36) in dieser Ebene quer zur Bewegungsrichtung der beweglichen Armierung (18) bewegt werden kann, um die drei vorgenannten Positionen einzunehmen;
- daß das Trägergestell (19) an seiner Basis elastische Kontaktfedern (20) aufweist, welche dafür bestimmt sind, den Anschluß des Betriebsstromkreises an die Hilfsklammen (13) zu gewährleisten, und daß mindestens eine dieser Kontaktfedern (20) in Richtung der Unterteilung des Betriebsstromkreises mit Hilfe eines Betätigungsorgans oder eines Stellschalters (47) beaufschlagt werden kann, welcher unter der direkten Wirkung des Verstellknopfes (36) bewegt wird, wenn letzterer in die "Haltstellung" geführt wird;
- daß der vorgenannte mobile Träger (25) ein Schieber aus einem elektrisch isolierenden Material ist, welcher zusammen mit der beweglichen Armierung (18) einen Rahmen bildet, der weitgehend den Zusammenbau aus dem Trägergestell (19) und dem Magnetkreis umrandet, so daß obere und untere Teile (29, 30) entstehen, welche parallel zur Richtung der Verschiebung des Verstellknopfes (36) verlaufen, wobei der obere Teil (29) unter dem Verstellknopf (36) liegt, während der untere Teil (30) eine oder mehrere Kontaktbrücken (33) trägt, wobei der Schieber (25) und das Trägergestell (19) so ausgebildet sind, daß sich der Schieber translatorisch gegenüber der Halterung bewegen kann;
- daß der Verstellknopf (36) an seinem gegen den oberen Teil (29) gerichteten Abschnitt ein rampenartiges Relief (72) aufweist, welches dafür bestimmt ist, mit einem entsprechenden rampenartigen Relief (43), das auf diesem oberen Teil (29) vorgesehen ist, zusammenzuwirken, wenn der Verstellknopf (36) in die "manuelle" Position bewegt wird, um so den Schieber (25) in die Richtung der Schließung des inneren Arbeitskreises zu bewegen und ihn anschließend in dieser Position zu halten.

2. Schaltgerät nach Anspruch 1,
**dadurch gekennzeichnet, daß**
der untere Teil (30) des Schiebers (25) weitgehend die Form einer zur Mittelebene des Tragergetells (19) parallel verlaufenden Platte hat, welche auf ihren beiden ebenen Flächen einen hervorspringenden angegossenen zentralen Teil (31) aufweist, der ein Lager (32) für eine Kontaktbrücke (33) und ihre Druckfeder (34) bildet und der so beschaffen ist, daß er in einem Bodenteil des Gehäuses gleiten kann, während das Trägergestell (19) an diesem Bodenteil anliegt, wobei die Halterung des Zusammenbaus aus Magnetkreis und Schieber durch die ergänzende Form zwischen dem Gehäuse des Gerätes und diesem Zusammenbau vervollständigt wird.

3. Schaltgerät nach einem der Ansprüche 1 oder 2,
**dadurch gekennzeichnet, daß**
die Führungsmittel (39) des Verstellknopfes (36) zwei parallele Gleitschienen bilden, in welche die Führungsvorsprünge (40) einrasten, welche an den Seiten des Verstellknopfes (36) vorgesehen sind, und dadurch, daß in der Nähe ihres zentralen Teils diese Gleitschienen (39) jeweils ein Relief (41) besitzen, welches mit diesen Führungsvorsprüngen (40) zusammenwirkt, um einen zwangsweisen aber elastischen Übergangsbereich zwischen den Zonen zu bilden, welche den Positionen "Halt" und "automatisch" des Verstellknopfes (36) entsprechen, und dadurch, daß in der Nähe des Endteils der Gleitschienen (39), welches gegenüber dem Bereich liegt, welcher der Position "Halt" entspricht, das Trägergestell (19) Stützmittel für eine Feder (38) aufweist, welche ein zweites elastisches Rückzugsmittel bildet, um den Verstellknopf (36) aus seiner "manuellen" Position in seine "automatische" Position zurückzuführen, wenn die Mittel für die Halterung des Verstellknopfes in der "manuellen" Postion durch Verschiebung der beweglichen Armierung (18) außer Kraft gesetzt werden, wenn der Elektromagnet (16) unter Spannung gesetzt wird.

4. Schaltgerät nach einem der Ansprüche 1 bis 3,
**dadurch gekennzeichnet, daß**
für jede einen der Hilfskreise unterbrechende Kontaktfeder (20) ein Stellschalter (47) vorgesehen ist, welcher über ein Endstück (48) in einer Bohrung (49) geführt wird, welche in dem Kopfteil des Tragergestells (19) eingebracht ist, wobei dieses Endstück über ein rampenartiges Profil (52) beaufschlagt werden kann, welches in dem unteren Teil des Verstellknopfes (36) vorgesehen ist, und dessen anderes Endstück (50) mit der elastischen Kontaktfeder (20) im Eingriff steht, welche als elastisches Rückzugsmittel dient.

5. Schaltgerät nach einem der Ansprüche 1 bis 4,
**dadurch gekennzeichnet, daß**
die elastischen Kontaktfedern (20) weitgehend U-förmig ausgebildet sind und mit ihrem gekrümmten Endstück in den Boden des Trägergestells (19) eingehakt sind, um einen unteren Schenkel (24) zu bilden, welcher an und parallel zu dem Boden (2) des Gehäuses liegt, und ein oberer Schenkel (23) vorgesehen ist, welcher parallel zu dem vorigen verläuft und in größerem Abstand von diesem Boden (2) liegt, und daß beide Schenkel (23, 24) die Tendenz haben, sich voneinander zu entfernen, und dadurch, daß das Endstück des oberen Schenkels (23) elastisch an einem festen Hilfskontakt anliegt, welcher an eine Hilfsklemme (13) angeschlossen ist, und dadurch, daß bei einer den Kreis unterbrechenden Kontaktfeder ein Endstück (50) des Stellschalters (47) mit dem oberen Schenkel in Verbindung steht, und dadurch, daß die Kontaktfeder (20) in der Nähe ihres gekrümmten Teils (22) elektrisch an den Elektromagneten (26) angeschlossen ist.

6. Schaltgerät nach Anspruch 5,
**dadurch gekennzeichnet, daß**
die elastischen Kontaktfedern (20) so ausgebildet sind, daß sie eine Abbremsung des Schiebers (25) bewirken, welcher den beweglichen Träger bildet.

7. Schaltgerät nach einem der Ansprüche 1 bis 6,
**dadurch gekennzeichnet, daß**
der Schieber (25) insbesondere durch Verguß einstückig hergestellt wird und ein Mittel (53) für die Anzeige der Position aufweist, welches an der Außenseite des Gehäuses sichtbar ist.

## Claims

1. Electromagnetically and manually-controlled switch device, such as a relay, contactor or day/night contactor, comprising within a housing (1,2):
- a magnetic circuit incorporating a fixed electromagnet (16) and a moving armature (18),
- at least one auxiliary control circuit designed to provide a feed to this magnetic circuit and set up between auxiliary terminals (13),
- at least one internal working circuit which is set up between two main terminals (5) and in which at least one fixed contact member (7) and one moving contact member (33) are inserted, the movable contact member being mounted on a movable support (25) and able to act in cooperation with the fixed contact member (7) through the effect of activation of the moving support (25) by the moving armature (18) of the magnetic circuit when a voltage is applied to the electromagnet (16) through the auxiliary circuit,
- first elastic return means (58) being provided for return of the moving support (25) when a voltage is no longer applied to the electromagnet (16),
- an "override" button (36) which is capable of taking up three positions, in each of which it is held by retaining means, namely an "Automatic" position in which the button (36) has no effect on either the auxiliary circuit or the moving support (25), which can thus be moved from a resting position to an active end-of-travel position by the moving armature (18) of the magnetic circuit when a voltage is applied to the electromagnet (16), a "Stop" position in which the button (36) brings about interruption of the auxiliary control circuit and thus neutralises, the magnetic circuit, and a "Manual" position in which the button (36) causes mechanical movement of the moving contact member (15) towards the same position with respect to the fixed contact member (7) that it would have adopted through the action of the electromagnet (16),
characterised in that:
- the electromagnet (16), with its fixed armature (17), is integral with a supporting body (19) of electrically insulating material, which has a base and a top, the moving armature (18) of the electromagnet (16) being arranged in such a way that it can perform a straight movement parallel to the median plane connecting the base of the body (19) to its top, this plane being substantially coterminous with the median plane or the housing for the equipment,
- at its top the supporting body (19) incorporates guide means (39) for the override button (36) which are arranged in such a way as to permit the button (36) to be moved in the said plane transverse to the direction of movement of the moving armature (18) in order to reach the three abovementioned positions,
- at its base the supporting body (19) comprises elastic contact blades (20) which are designed to ensure connection between the auxiliary control circuit and the auxiliary terminals (13), one at least of these contact blades (20) being capable of being subjected to a force with a view to breaking the auxiliary circuit by a control member or pusher (47) which is moved as a result of the direct action of the override button (36) when the latter is set to the "Stop" position,
- the abovementioned moving support (25) is a slide of electrically insulating material which together with the moving armature (18) froms a frame substantially surrounding the whole comprising the supporting body (19) and the magnetic circuit in such a way as to provide upper and lower parts (29, 30) parallel to the direction of movement of the override button (36), the upper part (29) being located beneath the override button (36), while the lower part (30) bears one or a plurality of contact points (33), the slide (25) and the body (19) being shaped in such a way that the slide can move laterally with respect to the body,
- in the part thereof which faces the upper part (29) the override button (36) has a ramp relief (72) which is designed to act in concert with a corresponding ramp relief (43) provided on the said upper part (29), when the button (36) is set to the "manual" position, so as to displace the slide (25) with the view to causing the internal working circuit to make, and then holding it in this position.

2. A switch device according to claim 1, characterised in that the lower part (30) of the slide (25) has substantially the shape of a plate parallel to the median plane of the body (19), which comprises on each of its two flat sides a projecting central part (31), made by moulding, and bounding a housing (31) for a contact point (33) and its compression spring (34), and which is designed in such a way as to slide in a part of the base or the housing, while the supporting body (19) bears against the said base part, the assembly of the magnetic circuit and slide being held in position by the complementary shapes of the housing for the device and this assembly.

3. A switch device according to claim 1 or 2, characterised in that the guide means (39) for the override button (36) form two parallel slides in which the guide projections (40) provided on the sides of the override button (36) click into place, in that in the vicinity of their central parts the slides (39) each incorporate a projection (41) which is designed to act in concert with the said guide projections (40) in order to provide a forcible but elastic transition zone between the zones corresponding to the "Stop" and "Automatic" positions of the override button (36), and in that in the vicinity of the ends of the slides (39) opposite the zone corresponding to the "Stop" position the body (19) bears support means for a spring (38) which acts as a second elastic return means to return the override button (36) from its "manual" position to its "automatic" position when the means retaining the button in the "manual" position are placed out of action by movement of the moving armature (18) due to the application of a voltage to the electromagnet (16).

4. A Switch device according to any one of claims 1 to 3, characterised in that for each contact blade (20) providing a break in an auxiliary circuit there is provided a pusher (47) which is guided by one end (45) into a hole (49) made in the top of the body (19), this end of the pusher being capable of being subjected to a force by a ramp profile (52) provided on the lower part of the override button (36), and whose other end (50) engages the elastic contact blade (20) which acts as the elastic return means.

5. A switch device according to any one of claims 1 to 4, characterised in that the elastic contact blades (20) are substantially U-shaped and are clipped to the base of the body (19) by means of their angled ends so as to provide a lower arm (24) which is parallel to and situated alongside the base (2) of the housing and an upper arm (23) parallel to above and further away from the said base (2), the two arms (23, 24) having a tendency to move away from each other, in which the end of the upper arm (23) presses elastically against a fixed auxiliary contact connected to an auxiliary terminal (13), in that in the case of a circuit-breaking blade one end (50) of the pusher (47) engages the upper arm (23) and in that the contact arm (20) is connected electrically to the electromagnet (16) in the vicinity of its angled portion (22).

6. A switch device according to claim 5, characterised in that the elastic contact blades (20) are arranged in such a way as to brake the slide (25) forming the moving support.

7. A switch device according to any one of claims 1 to 6, characterised in that the slide (25) is constructed in a single piece, in particular by moulding, and incorporated means (53) for indicating its position which can be seen from outside the housing.
